# EUROPÄISCHE PATENTSCHRIFT

(11) **EP 2 084 010 B1**
(45) Veröffentlichungstag und Bekanntmachung des Hinweises auf die Patenterteilung: **04.09.2013**
(21) Anmeldenummer: 07846256.1
(22) Anmeldetag: 25.10.2007
(51) Int. Cl.: B41J 11/00, B41J 13/12, B41J 13/14, B41J 13/30

(54) **VORRICHTUNG ZUM BEDRUCKEN FLÄCHIGER TEILE, INSBESONDERE VON PLASTIK-KARTEN**
DEVICE FOR PRINTING TWO-DIMENSIONAL PARTS, PARTICULARLY PLASTIC CARDS
DISPOSITIF POUR IMPRIMER DES PIÈCES PLANES, NOTAMMENT DES CARTES EN PLASTIQUE

(30) Priorität: 03.11.2006 DE 102006052302
(43) Veröffentlichungstag der Anmeldung: 05.08.2009
(73) Patentinhaber: Atlantic Zeiser GmbH, 78576 Emmingen (DE)
(72) Erfinder: GREINWALD, Kurt, 88662 Überlingen (DE)
(74) Vertreter: Ullrich & Naumann
(86) Internationale Anmeldenummer: PCT/DE2007/001913
(87) Internationale Veröffentlichungsnummer: WO 2008/055466

(56) Entgegenhaltungen:
- DE-A1- 19 740 395
- FR-A- 2 742 693
- US-A1- 2001 024 228
- US-B1- 6 296 339

## Beschreibung

Die Erfindung betrifft eine Vorrichtung zum Bedrucken von Plastik-Karten, nach dem Oberbegriff von Anspruch 1. Eine solche Vorrichtung ist aus dem Dokument US 2001/024228 A1 bekannt. Berüglich der Plastikkarten bei beispielhaft auf Bankkarten, Kreditkarten, Ausweiskarten, Karten als Zugangsberechtigung, etc. verwiesen.

Das Bedrucken von Plastikkarten ist insoweit problematisch, als das Fördern und Bedrucken der Karten im Produktionsprozess mit hoher Geschwindigkeit zu erfolgen hat. So werden im Gesamtprozess maximale Geschwindigkeiten von 0,4 m/sec erreicht, wodurch sich bis zu 6.000 Teile bzw. Karten pro Stunde bedrucken lassen.

Bislang aus der Praxis bekannte Lösungen, bei denen herkömmliche Drucker zum Bedrucken von Karten oder dgl. verwendet werden, weisen erhebliche Probleme in Bezug auf die Präzision auf, die beim kontinuierlichen Druck gefordert ist. So lassen sich die zu bedruckenden Teile bzw. Substrate nur mit unzureichender Präzision vor der Druckstation positionieren. Beim Transport der Teile treten zu hohe Geschwindigkeitsschwankungen der Fördereinrichtung auf. Außerdem lässt sich die jeweilige Position des Teils nicht genügend oder nicht hinreichend schnell erfassen.

Der vorliegenden Erfindung liegt daher die Aufgabe zugrunde, eine Vorrichtung zum Bedrucken von Plastikkarten derart auszugestalten und weiterzubilden, dass ein einwandfreies positionsgenaues Bedrucken bei hinreichend großer Förder- und Druckgeschwindigkeit möglich ist. Dabei soll insbesondere auch der Situation Rechnung getragen werden, dass es beim Mehrfarbendruck erforderlich ist, mit unterschiedlichen Druckmodulen positionsgenau - auch mehrfach übereinander - zu drucken, um nämlich Mischfarben zu erzeugen.

Die Aufgabe wird gelöst durch eine Vorrichtung mit den Merkmalen des Patentanspruchs 1.

Erfindungsgemäß ist erkannt worden, dass regelmäßig ein Positionierproblem vor dem Einfördern der Karte in die eigentliche Druckstation vorliegt. Das Problem einer ungenauen Positionierung kann bei der Übergabe von einem Depot auf die Transporteinrichtung auftreten oder aber bei der Übergabe von einer zwischen einem Depot und der Druckeinrichtung definierten Zuführstrecke, die beispielsweise ein Zuführband umfassen kann. In diesem Falle wird das zu bedruckende Teil gleich zweimal übergeben, wodurch ein jedes Mal Positionsungenauigkeiten auftreten.

Erfindungsgemäß ist erkannt worden, dass sich der Mangel einer ungenauen Positionierung des zu bedruckenden Teils dadurch beheben lässt, dass man vor der Druckstation besondere Ausrichtmittel vorsieht, nämlich Ausrichtmittel, die zum Ausrichten der Teile auf der Transporteinrichtung dienen. Sind die Teile auf der Transporteinrichtung exakt positioniert, gilt es, diese Teile in der exakten Position zu halten und die Teile im fortlaufenden Produktionsprozess den einzelnen Druckvorgängen zu unterziehen.

Die zu bedruckenden Plastik-Karten werden über ein Depot zur Verfügung gestellt, wobei das Depot unmittelbar vor der Transporteinrichtung angeordnet sein kann. In einem solchen Falle würden die Plastik-Karten, vorzugsweise über einen Manipulator, aus dem Depot unmittelbar an die Transporteinrichtung übergeben werden, so dass die Teile von dort aus in die Druckstation gelangen. Vor der Druckstation wirken die Ausrichtmittel auf die Teile, so dass diese exakt positioniert durch die Druckstation bewegt werden.

Ebenso ist es denkbar, dass zwischen dem Depot und der Transporteinrichtung, die zum Transport der Teile durch die Druckstation dient, eine besondere Zuführstrecke mit einer entsprechenden Zuführeinrichtung vorgesehen ist. In einem solchen Falle werden die Teile, vorzugsweise ebenfalls über einen Manipulator oder über eine sonstige Übergabeeinrichtung, von dem Depot an die Zuführeinrichtung übergeben. Die Zuführeinrichtung fördert die Teile bis zur Transporteinrichtung, wobei die Teile dort abermals übergeben werden, nämlich direkt auf bzw. an die Transporteinrichtung. Die Übergabe kann derart erfolgen, dass die Teile von der Zuführeinrichtung unmittelbar auf die Transporteinrichtung geschoben werden. Die zum Aufschieben erforderlichen Mittel können der Zuführeinrichtung, der Transporteinrichtung oder einer besonderen Übergabeeinrichtung zugeordnet sein.

Die zum Fördern der Teile von dem Depot bis zur Fördereinrichtung dienende Zuführeinrichtung ist in vorteilhafter Weise als Zuführband ausgeführt, wobei die Zuführeinrichtung ein unteres und ein oberes Band umfassen kann. Im Falle einer solchen Ausgestaltung des Zuführbandes würden die Teile zwischen den beiden zusammenwirkenden Bändem - durch Bewegung der beiden Bänder - gefördert werden, und zwar bis zur Übergabestation an die Transporteinrichtung. Die beiden Bänder können wiederum durch jeweils parallel laufende Riemen oder dgl. gebildet sein, so dass jedes Teil bzw. jede Karte durch zwei untere und zwei obere Linienkontakte mit den Riemen gefördert wird.

Wie bereits zuvor ausgeführt, sind die Ausrichtmittel vor der Druckstation, nämlich im Bereich einer vor der Druckstation ausgebildeten Ausrichtstrecke, angeordnet . Diese Ausrichtstrecke kann eine Art Rampe umfassen, auf die die Teile von der Zuführeinrichtung geschoben und dort positioniert werden. Zur diesbezüglichen Positionierung eignen sich mechanische Führungselemente, die - mit einer entsprechenden Einlaufhilfe ausgestattet - eine Art Zentrierkanal für das jeweilige Teil bilden. Wesentlich ist dabei, dass sich die Ausrichtstrecke bis vor die Druckstation erstreckt, und zwar möglichst vom Ende der Zuführeinrichtung bis kurz vor den Einlauf in die Druckstation.

Die Ausrichtmittel wirken auf die zu bedruckenden Plastik-Karten quer zu deren Förderrichtung. Entsprechend lassen sich die Teile quer zur Förderrichtung positionieren bzw. ausrichten, wobei die Ausrichtmittel kraft- und formschlüssig auf die Teile wirken können. Eine Kombination von kraft- und formschlüssiger Einwirkung ist von ganz besonderem Vorteil, nämlich dahingehend, dass die Plastik-Karten über ein bewegliches Ausrichtmittel gegen ein ortsfestes Ausrichtmittel bewegt und dabei zumindest leicht gedrückt werden, wodurch sich zwangsweise ein exaktes Ausrichten des Teils ergibt.

Im Konkreten umfassen die Ausrichtmittel über zumindest einen Teil der Ausrichtstrecke hinweg eine seitliche Führungsleiste, die ohne weiteres auch in mehrere Einzelleisten unterteilt sein kann. Das zu bedruckende Teil wird entlang der Führungsleiste gefördert, wodurch sich bei Anlage des Teils an die Führungsleiste bereits eine recht exakte Positionierung ergibt. Die Führungsleiste erstreckt sich in vorteilhafter Weise vom Ende der Zuführeinrichtung parallel zu der Transporteinrichtung bis kurz vor die Druckstation. Eine Art formschlüssiges Ausrichten des Teils ist dadurch gewährleistet.

Eine zur Positionierung dienende Führungsleiste reicht nicht aus, da sich nämlich die Plastik-Karten nicht ohne weiteres an die seitliche Führungsleiste anlegen. Die Ausrichtmittel umfassen auf der der Führungsleiste gegenüberliegenden Seite eine Positioniereinrichtung, die die Teile zumindest geringfügig gegen die Führungsleiste drückt. Im Konkreten kann die Positioniereinrichtung ein sich mit den Teilen in Förderrichtung bewegendes Positioniermittel, umfassen, welches als vorzugsweise elastisches Band ausgeführt sein kann. Das Band wird über endseitige Rollen umgelenkt und läuft daher endlos.

Im Konkreten könnte das Band über den Plastik-Karten laufen, wodurch diese positionsgenau auf die Transporteinrichtung gefördert werden. Im Verlaufe dieses Fördems kann das Ausrichten bzw. Positionieren der Plastik-Karten gleichsam stattfinden.

In ganz besonders vorteilhafter Weise ist das Band gegenüber der Transporteinrichtung um 90° gekippt und läuft daher neben der Transporteinrichtung, parallel zu dieser, und zwar in einem Bereich vor der Druckstation, nämlich über die bereits zuvor definierte Ausrichtstrecke hinweg.

Neben dem eigentlichen Positionieren kann das Band zum positionsgenauen Fördern der Plastik-Karten dienen, nämlich zum Fördern von der Zuführeinrichtung bzw. der dortigen Abgabeposition bis auf die Transporteinrichtung und über den Bereich der Ausrichtstrecke hinweg. Dazu sind dem Band Förderelemente zugeordnet, vorzugsweise in Form integraler Fördernocken, die das jeweilige Teil auf die Transporteinrichtung schieben und es über die Ausrichtstrecke hinweg auf der Transporteinrichtung exakt positionieren, nämlich durch Aufbringen eines zumindest geringfügigen Drucks gegenüber der Führungsleiste. An dieser Stelle sei angemerkt, dass das Fördern der Plastik-Karten, insbesondere im Bereich zwischen der Zuführeinrichtung bzw. dem Zuführband und der Transporteinrichtung bzw. dem Transportband, auf sonstige Weisen erfolgen kann, und zwar mit und ohne gleichzeitige Positionierung der jeweiligen Plastik-Karte.

Alternativ zu der voranstehend erörterten Ausführungsform ist es denkbar, dass das Zuführband das jeweilige Teil nämlich die Plastik-Karte, unmittelbar auf die Transporteinrichtung schiebt, wobei die Transporteinrichtung ebenfalls mit Förderelementen, beispielsweise mit Fördernocken, versehen sein kann, durch die das Teil ergriffen und weitergefördert wird. Eine adhäsive Ankopplung des Teils an die Oberfläche des Transportbandes ist ebenfalls denkbar.

Bereits zuvor ist ausgeführt worden, dass die Transporteinrichtung ein präzises Transportband umfasst. Dieses Transportband ist in vorteilhafter Weise dehnungsarm ausgeführt. Eine Ausführung aus Stahl ist insoweit von Vorteil.

Insbesondere in Bezug auf eine gleichmäßige Fördergeschwindigkeit ist es von Vorteil, wenn das Transportband schlupffrei arbeitet und dazu vorzugsweise einen formschlüssigen Antrieb umfasst. Ebenso ist es möglich, dem Transportband eine Zwangsführung des eigentlichen Bandkörpers zuzuordnen. Die Vorkehrung seitlicher Führungsleisten für den Bandkörper ist ebenfalls von Vorteil, wobei die Anlaufflächen der Führungsleisten gewölbt ausgeführt sein können, so dass die Reibungskräfte auf ein Minimum reduziert sind.

In weiter vorteilhafter Weise ist das Transportband mit einem Drehgeber ausgestattet, der wahlweise auf der Antriebs- oder Umlenkwelle oder auf der Transportbandoberfläche angeordnet ist. Die Genauigkeit eines solchen Messsystems liegt bei einem Inkrement pro µm.

Des Weiteren ist es von Vorteil, wenn das Transportband eine reflexionsarme Oberfläche, insbesondere eine UV-Licht absorbierende Oberfläche, hat, so dass der Hauptanteil der zur Fixierung des Drucks dienenden UV-Strahlung absorbiert und nicht etwa von der Wandoberfläche reflektiert wird.

Des Weiteren ist ein randabfallender Druck zur vollflächigen Bedruckung des Teils bzw. Substrats von Vorteil,

Entsprechend den voranstehenden Ausführungen wird das Teil über die Ausrichtstrecke hinweg positioniert, wobei sich das Teil beim Ausrichten bereits auf der Transporteinrichtung bzw. auf dem Transportband befindet. Ist das Teil hochpräzise ausgerichtet, gilt es fortan, das Teil in seiner exakten Position auf dem Transportband zu halten. Dazu umfasst das Transportband besondere Haltemittel, nämlich Haltemittel zum positionsgenauen Halten der Teile. Diese Haltemittel dürfen jedoch erst dann voll und ganz zur Wirkung kommen, wenn das Teil die Ausrichtstrecke überwunden hat und danach positionsgenau auf dem Transportband ausgerichtet ist.

Die Haltemittel können auf unterschiedliche Weise ausgeführt sein. So ist es beispielsweise denkbar, dass die Haltemittel adhäsiv wirken, nämlich durch entsprechende Beschichtung des Transportbandes. So ist es beispielsweise denkbar, auf der Oberfläche des Transportbandes eine Art Gummierung ähnlich einem Moosgummi vorzusehen. Ebenso ist es denkbar, auf der Oberfläche des Transportbandes einen Feuchtigkeitsfilm zu erzeugen, durch den das flächige Teil regelrecht an der Oberfläche des Transportbandes klebt.

In ganz besonders vorteilhafter Weise arbeiten die Haltemittel mit Unterdruck. Entsprechend sind die Haltemittel als in das Transportband integriertes Saugsystem ausgeführt. Mit anderen Worten handelt es sich bei dem Transportband in einem solchen Falle um ein Saugband, an dem die positionierten Teile zum weiteren Transport, insbesondere zum Transport durch die Druckstation hindurch, positionsgenau festgesaugt sind.

Bereits zuvor ist darauf hingewiesen worden, dass die Haltemittel im Bereich der Ausrichtstrecke allenfalls gering wirken dürfen, damit nämlich ein leichtes Ausrichten der Teile auf dem Transportband - mit geringen Kräften - möglich ist. So ist es von Vorteil, dass über die Ausrichtstrecke hinweg ein geringerer Saugdruck erzeugt wird, als im Bereich der Druckstation. Dazu könnte der Saugdruck über die Förderstrecke hinweg allmählich zunehmen, wobei dieser Druck bzw. Unterdruck im Bereich der Druckeinrichtung bzw. der Druckstation am stärksten sein muss, damit dort nämlich die Teile positionsgenau gehalten werden.

In weiter vorteilhafter Weise ist vor der Druckstation eine Sensoreinrichtung zur Detektion des dort ankommenden Teils vorgesehen. Dabei kann es sich um einen Detektor zur Detektion einer vorderen Kante des Teils bzw. des Substrats handeln. Ebenso ist es denkbar, dass über eine Art Bilderkennung die gesamte Kontur des Teils detektiert wird, wodurch sich eindeutig ermitteln lässt, ob eine exakte Positionierung des Teils erreicht ist. Sollte dies nicht der Fall sein, müsste ein Nachpositionieren stattfinden oder würde für dieses Teil der Druckvorgang nicht aktiviert werden.

Bei der Druckeinrichtung kann es sich grundsätzlich um jedwede Druckeinrichtungen handeln, die zum Bedrucken von Kartensubstraten geeignet sind. Im Konkreten handelt es sich dabei um eine Druckeinrichtung, die nach dem Ink-Jet-Verfahren arbeitet. Dabei umfasst die Druckeinrichtung ein Vier-Farben-Drucksystem, welches wiederum acht in Reihe angeordnete Druckmodule umfassen kann. Wird mit jeweils zwei Druckmodulen jede Grundfarbe (CMYK) abgedeckt, ist ein hinreichend gutes und schnelles Bedrucken möglich.

In weiter vorteilhafter Weise ist nach jedem Druckmodul eine Fixierungseinheit vorgesehen, wobei es sich dabei um eine UV-Freezing-Einheit handeln kann.

Des Weiteren ist es von Vorteil, wenn der Druckeinrichtung ein besonderer Lackierdrucker zum abschließenden Beschichten des bedruckten Teils nachgeordnet ist. Dadurch lässt sich eine Schutzschicht auf dem Teil bzw. Substrat unter Einbindung des erfolgten Drucks realisieren. Diese weitere Druckeinrichtung kann den zuvor genannten Druckmodulen nachgeordnet sein, und zwar als integrierte oder unabhängige Funktionseinheit.

Die gesamte Druckeinrichtung kann in einem Gehäuse oder unter einer Haube angeordnet sein. In ganz besonders vorteilhafter Weise lässt sich die Druckeinrichtung und gegebenenfalls der Lackierdrucker vertikal positionieren, nämlich einerseits zum Zwecke der Justage und andererseits zur Freigabe der Transporteinrichtung im Rahmen einer Inspektion, Wartung, Reparatur, etc.

Am Ende der Transporteinrichtung ist eine weitere Übergabestelle vorgesehen. Von dort aus ist die Übergabe an bzw. auf eine weitere Transporteinrichtung möglich. Ebenso ist es denkbar, dass die bedruckten Teile von dort aus in ein Sammelbehältnis fallen oder sonst wie entnommen bzw. übergeben werden.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Patentansprüche und andererseits auf die nachfolgende Erläuterung eines Ausführungsbeispiels der Erfindung anhand der Zeichnung zu verweisen. In Verbindung mit der Erläuterung des bevorzugten Ausführungsbeispiels der Erfindung anhand der Zeichnung werden auch im Allgemeinen bevorzugte Ausgestaltungen und Weiterbildungen der Lehre erläutert. In der Zeichnung zeigt
- Fig. 1: in einer schematischen Ansicht ein Ausführungsbeispiel einer erfindungsgemäßen Vorrichtung zum Bedrucken flächiger Teile,
- Fig. 2: in einer schematischen Draufsicht die Vorrichtung aus Fig. 1, jedoch ohne Druckeinrichtung und
- Fig. 3: in einer vergrößerten Ansicht, teilweise, den Bereich der Ausrichtstrecke mit den Ausrichtmitteln der Vorrichtung aus Fig. 1.

Fig. 1 zeigt ein Ausführungsbeispiel einer erfindungsgemäßen Vorrichtung zum Bedrucken flächiger Teile 1, wobei es sich um eine Vorrichtung zum Bedrucken sogenannter Plastik-Karten handelt.

Die in Fig. 1 lediglich symbolisch dargestellten Karten 1 werden über ein Depot 2 zur Verfügung gestellt. Sie gelangen über eine ein Zuführband 3 umfassende Zuführstrecke 4 auf eine Transporteinrichtung 5, die ein Transportband 6 umfasst.

Die Transporteinrichtung 5 bzw. das Transportband 6 dient zum Transport der vom Zuführband 3 übergebenen Karten 1 durch die Druckstation 7 hindurch, an die sich eine Lackierstation 8 anschließt. Die Druckstation 7 und die Lackierstation 8 sind höhenverstellbar bzw. vertikal positionierbar angeordnet.

In erfindungsgemäßer Weise sind vor der Druckstation 7 Ausrichtmittel 9 vorgesehen, die zum Ausrichten der Teile 1 auf dem Transportband 6 dienen. Der Bereich, in denen die Ausrichtmittel 9 wirken, ist nachfolgend als Ausrichtstrecke 10 bezeichnet.

Fig. 2 zeigt die Vorrichtung aus Fig. 1 in einer Draufsicht, jedoch ohne die Druckstation 7.

Fig. 3 zeigt im Detail die Ausrichtstrecke 10, im Verlaufe derer die Karten 1 auf dem Transportband 6 ausgerichtet werden, bevor sie zu der lediglich in Fig. 1 gezeigten Druckstation 7 gelangen und durch diese hindurchgefördert werden.

Fig. 3 zeigt teilweise das Zuführband 3, welches die Karten 1 über die Zuführstrecke 4 hinweg fördert. Im Konkreten umfasst das Zuführband 3 zwei sich ergänzende Bänder, die paarweise aus Riemen 11, 12 gebildet sind. Die Teile bzw. Karten 1 werden im Bereich zwischen den Riemen 11, 12 gefördert.

Am Ende der Zuführstrecke 4 werden die Karten 1 im Bereich Ausrichtstrecke 10 an das Transportband 6 übergeben. Von dort aus gelangen die Karten 1 an die Druckstation 7, die die Druckeinrichtung umfasst.

Die Ausrichtmittel 9 sind im Bereich einer vor der Druckstation 7 ausgebildeten Ausrichtstrecke 10 angeordnet, wobei die Ausrichtmittel 9 auf die Karten 1 quer zu deren Förderrichtung wirken. Die Wirkung erfolgt kraft- und formschlüssig.

Fig. 3 zeigt deutlich, dass die Ausrichtmittel 9 über eine sich über die Ausrichtstrecke 10 hinweg erstreckende seitliche Führungsleiste 13 verfügen, entlang derer die Karte 1 gefördert wird. Die Führungsleiste 13 ist durch Justagemittel 14 exakt justierbar.

Auf der der Führungsleiste 13 gegenüberliegenden Seite ist eine Positioniereinrichtung 15 vorgesehen, die die Karten 1 zumindest geringfügig gegen die Führungsleiste 13 drückt. Im Konkreten umfasst die Positioniereinrichtung 15 einen sich in Förderrichtung der Karten 1 bewegendes Positioniermittel, wobei es sich dabei im konkreten um ein elastisches Band 16 handelt, welches über endseitige Rollen 17 umgelenkt wird und somit endlos läuft. Das Band 16 ist gegenüber der Transporteinrichtung 5 um 90° gekippt und läuft somit neben der Transporteinrichtung 5, und zwar im Bereich vor der Druckstation 7. Das Band 16 dient zum positionsgenauen Fördern der Karten 1, wobei dazu das Band 16 integrale Fördemocken 18 umfasst, die die jeweilige Karte 1 auf die Transporteinrichtung 5 bzw. auf das Transportband 6 schieben.

Das Transportband 6 ist dehnungsarm ausgeführt und ist dazu aus Stahl hergestellt. Es arbeitet schlupffrei, nämlich aufgrund eines formschlüssigen Antriebs.

In Fig. 3 ist des Weiteren angedeutet, dass das Transportband 6 als Saugband ausgeführt ist, nämlich mit Unterdruck arbeitende Haltemittel umfasst. Genauer gesagt umfasst das Transportband ein integriertes Saugsystem, welches zum positionsgenauen Ansaugen und somit zum Halten der Karten 1 dient. Die Generierung des Saugdrucks ist derart ausgelegt, dass der Saugdruck über die Förderstrecke hinweg zunimmt, so dass zu Beginn der Förderstrecke, nämlich im Bereich der Ausrichtmittel 9, ein leichtes Ausrichten der Teile 1 möglich ist. Nach dem Ausrichten sind die Karten 1 aufgrund des erhöhten Saugdrucks fest positioniert, und zwar über die gesamte Transportstrecke hinweg, insbesondere durch den Bereich der Druckstation 7 hindurch.

Das Saugsystem ist durch Öffnungen 19 im Transportband 6 symbolisiert, wobei der Unterdruck über die Öffnungen 19 von unterhalb des Transportbandes 6 generiert wird.

Am Ende der Transporteinrichtung 5 befindet sich eine endseitige Übergabestation 20, von der aus gegebenenfalls eine Übergabe auf ein weiteres Transportsystem oder das Einlagern der fertig gestellten Karten 1 möglich ist.

In Bezug auf Merkmale, die sich den Figuren nicht entnehmen lassen, sei zur Vermeidung von Wiederholungen auf den allgemeinen Teil der Beschreibung verwiesen. Schließlich sei angemerkt, dass das voranstehend erörterte Ausführungsbeispiel der beispielhaften Erörterung der beanspruchten Lehre dient, diese jedoch nicht auf das Ausführungsbeispiel einschränkt.

## Patentansprüche

1. Vorrichtung zum Bedrucken von Plastik-Karten (1), mit einem die zu bedruckenden Plastik-Karten (1) enthaltenden Depot (2), einer eine Druckeinrichtung aufweisenden Druckstation (7) und einer Transporteinrichtung (5) zum Transportieren der Plastik-Karten (1) durch die Druckstation (7) hindurch, wobei vor der Druckstation (7) Ausrichtmittel (9) vorgesehen sind, die zum Ausrichten der Plastik-Karten (1) auf der Transporteinrichtung (5) dienen, **dadurch gekennzeichnet, dass** die Ausrichtmittel (9) über zumindest einen Teil der Ausrichtstrecke (10) hinweg eine seitliche Führungsleisten (13) umfassen, entlang derer die Plastik-Karten (1) gefördert werden und dass die Ausrichtmittel (9) auf der der Führungsleiste (13) gegenüberliegenden Seite eine Positioniereinrichtung (15) umfassen, die die Plastik-Karten (1) zumindest geringfügig gegen die Führungsleiste (13) drückt.

2. Vorrichtung nach Anspruch 1, **dadurch gekennzeichnet, dass** das Depot (2) unmittelbar vor der Transporteinrichtung (5) angeordnet ist, so dass die Plastik-Karten (1), vorzugsweise über einen Manipulator, aus dem Depot (2) an die Transporteinrichtung (5) übergebbar sind.

3. Vorrichtung nach Anspruch 1, **dadurch gekennzeichnet, dass** zwischen dem Depot (2) und der Transporteinrichtung (5) eine Zuführstrecke (4) mit einer Zuführeinrichtung vorgesehen ist, so dass die Plastik-Karten (1), vorzugsweise über einen Manipulator, von dem Depot (2) an die Zuführeinrichtung und von der Zuführeinrichtung an die Transporteinrichtung (5) übergebbar sind,
wobei die Zuführeinrichtung als Zuführband (3) ausgeführt sein kann und/oder wobei die Zuführeinrichtung ein unteres und ein oberes Band umfasst und dass die Plastik-Karten (1) zwischen den beiden zusammenwirkenden Bändern förderbar sind und
wobei die beiden Bänder durch jeweils parallel laufende Riemen (11, 12) oder dgl. gebildet sein können.

4. Vorrichtung nach einem der Ansprüche 1 bis 3, **dadurch gekennzeichnet,**
**dass** die Ausrichtmittel (9) kraft- und formschlüssig auf die Plastik-Karten (1) wirken.

5. Vorrichtung nach einem der Ansprüche 1 bis 4, **dadurch gekennzeichnet, dass** sich die Führungsleiste (13) vom Ende der Zuführeinrichtung parallel zu der Transporteinrichtung (5) bis vor die Druckstation (7) erstreckt.

6. Vorrichtung nach einem der Ansprüche 1 bis 5, **dadurch gekennzeichnet, dass** die Positioniereinrichtung (15) ein sich mit den Plastik-Karten (1) in Förderrichtung bewegendes Positioniermittel umfassen kann,
wobei das Positioniermittel als vorzugsweise elastisches Band (16) ausgeführt ist, welches über endseitige Rollen (17) umgelenkt wird und endlos läuft und
wobei das Band (16) über den Plastik-Karten (1) läuft und die Plastik-Karten (1) positionsgenau auf die Transporteinrichtung (5) fördert oder
wobei das Band gegenüber der Transporteinrichtung (5) um 90° gekippt neben der Transporteinrichtung (5) läuft, und zwar in einem Bereich vor der Druckstation (7).

7. Vorrichtung nach Anspruch 6, **dadurch gekennzeichnet, dass** das Band (16) zum positionsgenauen Fördern der Plastik-Karten (1) dient,
wobei das Band (16) Förderelemente, vorzugsweise in Form integraler Fördernocken (18), umfassen kann, die die jeweilige Plastik-Karte (1) auf die Transporteinrichtung (5) schieben.

8. Vorrichtung nach einem der Ansprüche 1 bis 7, **dadurch gekennzeichnet, dass** die Transporteinrichtung (5) als präzises Transportband (6) ausgeführt ist,
wobei das Transportband (6) dehnungsarm ausgeführt sein kann und/oder wobei das Transportband (6) aus Stahl hergestellt ist.

9. Vorrichtung nach Anspruch 8, **dadurch gekennzeichnet, dass** das Transportband (6) eine Zwangsführung des Bandkörpers hat und/oder das Transportband (6) über seitliche Führungsleisten geführt ist,
wobei die Anlaufflächen der Führungsleisten gewölbt ausgeführt sind.

10. Vorrichtung nach Anspruch 8 oder 9, **dadurch gekennzeichnet, dass** das Transportband (6) mit einem Drehgeber ausgestattet ist,
wobei der Drehgeber auf der Antriebs- oder Umlenkwelle oder auf der Transportbandoberfläche angeordnet ist.

11. Vorrichtung nach einem der Ansprüche 8 bis 10, **dadurch gekennzeichnet, dass** das Transportband (6) eine reflexionsarme Oberfläche, insbesondere eine UV-Licht absorbierende Oberfläche hat.

12. Vorrichtung nach einem der Ansprüche 8 bis 11, **dadurch gekennzeichnet, dass** das Transportband (6) Haltemittel zum positionsgenauen Halten der Plastik-Karten (1) umfasst,
wobei die Haltemittel adhäsiv wirken oder
mit Unterdruck arbeiten.

13. Vorrichtung nach Anspruch 12, **dadurch gekennzeichnet, dass** die Haltemittel als in das Transportband (6) integriertes Saugsystem ausgeführt sind,
wobei die Ausrichtstrecke hinweg ein geringerer Saugdruck erzeugt werden kann als im Bereich der Druckstation (7) und/oder
wobei der Saugdruck über die Förderstrecke hinweg zunehmen kann.

14. Vorrichtung nach einem der Ansprüche 1 bis 13, **dadurch gekennzeichnet, dass** die Druckeinrichtung ein Vier-Farben-Drucksystem umfasst,
wobei die Druckeinrichtung acht in Reihe angeordnete Druckmodule umfasst, wobei bei vier Grundfarben (CMYK) je Grundfarbe zwei Druckmodule vorgesehen sein können,
wobei nach jedem Druckmodul eine Fixierungseinheit, insbesondere eine UV-Freezing-Einheit, vorgesehen sein kann,
wobei der Druckeinrichtung ein Lackierdrucker zum abschließenden Beschichten der Plastik-Karte (1) nachgeordnet sein kann,
wobei die Druckeinrichtung in einem Gehäuse oder unter einer Haube angeordnet sein kann und/oder
wobei die Druckeinrichtung und ggf. der Lackierdrucker vertikal positionierbar ist.

15. Vorrichtung nach einem der Ansprüche 1 bis 14, **dadurch gekennzeichnet, dass** am Ende der Transporteinrichtung (5) eine Übergabestelle definiert sein kann,
wobei die Übergabestelle zur Übergabe auf eine weiterführende Transporteinrichtung (5) oder in einen Sammelbehälter oder dgl. dient.

## Claims

1. Device for printing plastics cards (1), having a store (2) which contains the plastics cards (1) to be printed, a printing station (7) which has a printing device and a transport device (5) for transporting the plastics cards (1) through the printing station (7), there being provided upstream of the printing station (7) orientation means (9) which serve to orientate the plastics cards (1) on the transport device (5),
**characterised in that** the orientation means (9) comprise over at least a portion of the orientation path (10) a lateral guiding strip (13), along which the plastics cards (1) are conveyed and **in that** the orientation means (9) at the side opposite the guiding strip (13) comprise a positioning device (15) which presses the plastics cards (1) at least slightly against the guiding strip (13).

2. Device according to claim 1, **characterised in that** the store (2) is arranged directly upstream of the transport device (5) so that the plastics cards (1) can be transferred, preferably via a manipulator, from the store (2) to the transport device (5).

3. Device according to claim 1, **characterised in that** a supply path (4) having a supply device is provided between the store (2) and the transport device (5) so that the plastics cards (1), preferably via a manipulator, can be transferred from the store (2) to the supply device and from the supply device to the transport device (5),
the supply device being able to be constructed as a supply band (3) and/or the supply device comprising a lower and an upper band, and **in that** the plastics cards (1) can be conveyed between the two cooperating bands, and
the two bands being able to be formed by parallel-running belts (11, 12) or the like, respectively.

4. Device according to any one of claims 1 to 3, **characterised in that** the orientation means (9) act on the plastics cards (1) in a positive and non-positive-locking manner.

5. Device according to any one of claims 1 to 4, **characterised in that** the guiding strip (13) extends from the end of the supply device parallel with the transport device (5) as far as a location downstream of the printing station (7).

6. Device according to any one of claims 1 to 5, **characterised in that** the positioning device (15) may comprise a positioning means which moves with the plastics cards (1) in the conveying direction,
the positioning means being constructed as a preferably resilient band (16), which is redirected over end-side rollers (17) and runs in a continuous manner and
the band (16) running over the plastics cards (1) and conveying the plastics cards (1) onto the transport device (5) in a positionally precise manner or
the band running beside the transport device (5) in a state tilted through 90° with respect to the transport device (5), in a region upstream of the printing station (7).

7. Device according to claim 6, **characterised in that** the band (16) serves to convey the plastics cards (1) in a positionally precisely manner,
the strip (16) being able to comprise conveying elements, preferably in the form of integral conveying cams (18), which push the respective plastics card (1) onto the transport device (5).

8. Device according to any one of claims 1 to 7, **characterised in that** the transport device (5) is constructed as a precise transport band (6),
the transport band (6) being able to be constructed with limited extensibility and/or
the transport band (6) being produced from steel.

9. Device according to claim 8, **characterised in that** the transport band (6) has a force guide of the band member and/or
the transport band (6) is guided by means of lateral guiding strips,
the stopping faces of the guiding strips being constructed in a curved manner.

10. Device according to claim 8 or 9, **characterised in that** the transport band (6) is provided with a rotary encoder,
the rotary encoder being arranged on the drive or redirection shaft or being arranged on the transport band surface.

11. Device according to any one of claims 8 to 10, **characterised in that** the transport band (6) has a low-reflection surface, in particular a UV-light-absorbing surface.

12. Device according to any one of claims 8 to 11, **characterised in that** the transport band (6) comprises retention means for retaining the plastics cards (1) in a positionally precise manner,
the retention means acting in an adhesive manner or operating with reduced pressure.

13. Device according to claim 12, **characterised in that** the retention means are constructed as a suction system which is integrated in the transport band (6),
a lower suction pressure being able to be produced over the orientation path than in the region of the printing station (7) and/or
the suction pressure being able to increase over the conveying path.

14. Device according to any one of claims 1 to 13, **characterised in that** the printing device comprises a four-colour printing system,
the printing device comprising eight printing modules which are arranged in a row,
two printing modules being able to be provided for each basic colour in the case of four basic colours (CMYK),
a fixing unit, in particular a UV freezing unit, being able to be provided after each printing module,
a UV coater being able to be arranged downstream of the printing device for ultimately coating the plastics card (1), the printing device being able to be arranged in a housing or below a hood, and/or
the printing device and optionally the UV coater being able to be vertically positioned.

15. Device according to any one of claims 1 to 14, **characterised in that** a transfer location can be defined at the end of the transport device (5), the transfer location being used for transfer to an onward transport device (5) or into a collection container or the like.

## Revendications

1. Dispositif pour l'impression de cartes plastiques (1), comportant un stock (2) contenant les cartes plastiques (1) à imprimer, un poste d'impression (7) comportant un dispositif d'impression, et un dispositif de transport (5) destiné à transporter les cartes plastiques (1) à travers le poste d'impression (7), des moyens d'alignement (9) étant prévus devant le poste d'impression (7), lesquels sont destinés à aligner les cartes plastiques (1) sur le dispositif de transport (5),
**caractérisé en ce que** les moyens d'alignement (9) comportent, au moins sur une partie de la voie d'alignement (10), une baguette de guidage (13) latérale, le long de laquelle sont transportées les cartes plastiques (1), et **en ce que** les moyens d'alignement (9), sur le côté en regard de la baguette de guidage (13), comportent un dispositif de positionnement (15), qui pousse, au moins légèrement, les cartes plastiques (1) contre la baguette de guidage (13).

2. Dispositif selon la revendication 1, **caractérisé en ce que** le stock (2) est disposé directement devant le dispositif de transport (5), de telle sorte que les cartes plastiques (1) peuvent être transférées, de préférence par un manipulateur, hors du stock (2) vers le dispositif de transport (5).

3. Dispositif selon la revendication 1, **caractérisé en ce qu'**il est prévu, entre le stock (2) et le dispositif de transport (5), une voie d'acheminement (4) avec un dispositif d'acheminement, de telle sorte que les cartes plastiques (1) peuvent être transmises, de préférence par un manipulateur, depuis le stock (2) vers le dispositif d'acheminement et depuis le dispositif d'acheminement vers le dispositif de transport (5), ledit dispositif d'acheminement pouvant être réalisé sous la forme d'une bande d'acheminement (3) et/ou le dispositif d'acheminement comportant une bande inférieure et une bande supérieure, et **en ce que** les cartes plastiques (1) peuvent être transportées entre les deux bandes coopérantes, et lesdites deux bandes pouvant être formées par des courroies (11, 12) ou tout élément similaire se déplaçant chacune parallèlement à l'autre.

4. Dispositif selon l'une quelconque des revendications 1 à 3, **caractérisé en ce que** les moyens d'alignement (9) agissetat par force et par conjugaison de forme sur les cartes plastiques (1).

5. Dispositif selon l'une quelconque des revendications 1 à 4, **caractérisé en ce que** la baguette de guidage (13) s'étend depuis l'extrémité du dispositif d'acheminement parallèlement au dispositif de transport (5) jusque devant le poste d'impression (7).

6. Dispositif selon l'une quelconque des revendications 1 à 5, **caractérisé en ce que** le dispositif de positionnement (15) peut comporter un moyen de positionnement se déplaçant avec les cartes plastiques (1) dans le sens de transport, ledit moyen de positionnement étant réalisé sous la forme d'une bande (16) de préférence élastique, qui est déviée par des poulies (17) situées aux extrémités et qui tourne en continu, et
ladite bande (16) se déplace au-dessus des cartes plastiques (1) et transporte les cartes plastiques (1) en position exacte sur le dispositif de transport (5), ou
ladite bande, inclinée de 90° par rapport au dispositif de transport (5), se déplace à côté du dispositif de transport (5), à savoir dans une zone en amont du poste d'impression (7).

7. Dispositif selon la revendication 6, **caractérisé en ce que** la bande (16) est destinée à transporter les cartes plastiques (1) en position exacte, ladite bande (16) pouvant comporter des éléments de transport, de préférence sous forme d'ergots de transport (18) intégraux, qui poussent les cartes plastiques (1) respectives sur le dispositif de transport (5).

8. Dispositif selon l'une quelconque des revendications 1 à 7, **caractérisé en ce que** le dispositif de transport (5) est configuré sous forme de bande de transport (6) précise, ladite bande de transport (6) pouvant être réalisée avec une extensibilité réduite et/ou ladite bande de transport (6) étant réalisée en acier.

9. Dispositif selon la revendication 8, **caractérisé en ce que** la bande de transport (6) possède un guidage forcé du corps de bande et/ou la bande de transport (6) est guidée par l'intermédiaire de baguettes de guidage latérales, les surfaces d'entrée des baguettes de guidage étant courbes.

10. Dispositif selon la revendication 8 ou 9, **caractérisé en ce que** la bande de transport (6) est équipée d'un entraîneur en rotation, ledit entraîneur en rotation étant disposé sur l'arbre d'entraînement ou arbre de renvoi ou sur la surface de la bande de transport.

11. Dispositif selon l'une quelconque des revendications 8 à 10, **caractérisé en ce que** la bande de transport (6) possède une surface peu réfléchissante, en particulier une surface absorbant une lumière UV.

12. Dispositif selon l'une quelconque des revendications 8 à 11, **caractérisé en ce que** la bande de transport (6) comporte des moyens de retenue pour maintenir en position exacte les cartes plastiques (1), lesdits moyens de retenue agissant par adhésion ou par l'application du vide.

13. Dispositif selon la revendication 12, **caractérisé en ce que** les moyens de retenue sont réalisés sous la forme d'un système d'aspiration intégré dans la bande de transport (6), la pression d'aspiration générée sur la voie d'alignement pouvant être plus faible que dans la zone du poste d'impression (7) et/ou la pression d'aspiration pouvant s'accroître sur toute la voie de transport.

14. Dispositif selon l'une quelconque des revendications 1 à 13, **caractérisé en ce que** le dispositif d'impression comprend un système d'impression en quadrichromie, ledit dispositif d'impression comportant huit modules d'impression montés en série, deux modules d'impression pouvant être prévus pour chaque encre de base parmi quatre encres de base (CMJN), une unité de fixage, en particulier une unité de gel par UV pouvant être prévue en aval de chaque module d'impression, une machine de vernissage pour le revêtement final des cartes plastiques (1) pouvant être montée en aval du dispositif d'impression, ledit dispositif d'impression pouvant être disposé dans un carter ou sous un capot, et/ou ledit dispositif d'impression et, le cas échéant, la machine de vernissage pouvant être positionnés verticalement.

15. Dispositif selon l'une quelconque des revendications 1 à 14, **caractérisé en ce qu'**à l'extrémité du dispositif de transport (5) peut être défini un lieu de transfert, ledit lieu de transfert étant destiné pour le transfert sur un dispositif de transport (5) dans le prolongement de celui-ci ou dans un bac de ramassage ou tout élément similaire.
